# EUROPÄISCHE PATENTANMELDUNG

(11) **EP 0 830 884 A1**
(43) Veröffentlichungstag der Anmeldung: **25.03.1998**
(21) Anmeldenummer: 97810541.9
(22) Anmeldetag: 29.07.1997
(51) Int. Cl.: A63H 33/04

(54) **Bausatz zur Herstellung eines Spielzeugwürfels**

(30) Priorität: 20.09.1996 CH 2316/96
(71) Anmelder: Ernst, Max, 8487 Rämismühle (CH)
(72) Erfinder: Ernst, Max, 8487 Rämismühle (CH)
(74) Vertreter: Gachnang, Hans Rudolf

(57) **Zusammenfassung**

Der Bausatz umfasst hole, einseitig offene, würfelförmige Aussenteile (2) und darin einsteckbare Innenteile (3). Die Teile (2, 3) ergänzen sich zu einem allseits ebenflächig abgeschlossenen Würfel, der zentrisch in mindestens vier seiner Flächen Bohrungen (10, 20) aufweist. Einige der Teile (2, 3) haben anstelle einer zentrischen Bohrung im Boden bzw. Deckel einen dazu passenden Zapfen (26). Die mit dem Bausatz hergestell ten Würfel sind für Kinder attraktiv zum Spielen.

## Beschreibung

Spielzeugwürfel die mit andern, gleichen Würfeln zusammensteckbar sind, sind an sich bekannt. Der vorliegenden Erfindung liegt die Aufgabe zugrunde, einen Bausatz anzugeben, der den Zusammenbau zu Würfeln ermöglicht, deren sechs Aussenflächen bis auf zentrische Bohrungen bzw. Zapfen geschlossen sind. Diese Aufgabe wird durch die Merkmalskombination der Ansprüche gelöst.

Nachfolgend wird ein Ausführungsbeispiel der Erfindung anhand der Zeichnungen erläutert. Darin zeigt:
- Fig. 1 bis 4 Seitenansichten von vier Bauteilen eines Würfels,
- Fig. 5 bis 7 Längsschnitte durch drei der Bauteile, und
- Fig. 8 und 9 Draufsichten auf die offenen Seiten zweier der Bauteile.

Der Würfel besteht aus einem Aussenteil 2 und einem eingeschobenen Innenteil 3. Die Teile 2, 3 sind aus Kunststoff spritzgegossen. Das Aussenteil 2 hat einen Boden 4 mit einer quadratischen Aussenfläche 5 und vier daran angeformte Seitenwände 6 mit ebenfalls quadratischer Aussenfläche 7 gleicher Kantenlänge a. Mittig in den Seitenwänden 6 erstreckt sich je ein Längsschlitz 8 vom freien Rand 9 gegen das Zentrum, der in einer halbkreisförmigen Abrundung 10 endet. Dessen Zentrum ist im Zentrum der betreffenden Aussenflächen 7. In Verlängerung des Längsschlitzes 8 ist an jeder Innenseite der Wände 6 ein Klemmflansch 11 angeformt, der gleich breit ist wie die Schlitze 8.

Das Innenteil 3 hat einen quadratischen Deckel 15 mit einer Aussenfläche 16, die im zusammengebauten Zustand bündig mit den Rändern 9 ist. Am Deckel 15 sind vier Seitenwände 17 angeformt, die bündig zwischen die Wände 7 einschiebbar sind. Jede Seitenwand 17 hat vom freien Rand 18 ausgehend mittig einen Schlitz 19 gleicher Breite wie die Schlitze 8, der in einer halbkreisförmigen Abrundung 20 endet. Das Zentrum dieser Abrundung 20 hat von der Fläche 16 den Abstand a/2 einer halben Kantelänge a. Im zusammengebauten Zustand ergänzen sich die Abrundungen 10, 20 zu einer zylindrischen Bohrung im Zentrum der Aussenfläche 7. Fluchtend mit den Schlitzen 19 sind an den Wänden 17 im Querschnitt rechteckige, nach aussen ragende Klemmflansche 21 angeformt, deren Breite gleich der Breite der Schlitze 8 und deren Dicke gleich der Dicke der Wände 6 ist. Die Klemmflansche 21 erstrecken sich bis an die Aussenfläche 16. Im zusammengebauten Zustand klemmen die Seitenflächen der Klemmflansche 11, 21 in den Schlitzen 19, 8. Die Aussenfläche der Flansche 21 ist bündig mit der Aussenfläche 7.

Mehrere der Innenteile 3 des Bausatzes haben im Deckel 15 zentrisch eine Durchgangsbohrung 25 (Fig. 7), deren Durchmesser gleich dem Durchmesser der Abrundungen 10, 20 ist. Der Bausatz kann zusätzlich Innenteile 3 enthalten, welche statt der Bohrung 25 einen am Deckel angeformten, zylindrischen Zapfen 26 annähernd gleichen Durchmessers aufweisen (Fig. 4). Der Zapfen 26 ist vorzugsweise rohrförmig und hat mindestens einen Längsschlitz 27 (Fig. 6). Damit wird die Haftkraft der Zapfen 26 in den Bohrungen 25, 10, 20 verbessert. Mehrere der Aussenteile 2 haben im Boden 4 ebenfalls eine zentrische Durchgangsbohrung 25 gleichen Durchmessers. Die Bohrungen 25 haben auf der Innenseite des Bodens 4 bzw. Deckels 15 vorzugsweise eine ringförmige Verstärkung 28. Mehrere weitere Aussenteile 2 können ebenfalls statt dieser Bohrung 25 den angeformten Zapfen 26 haben (Fig.6).

Der Boden 4 bzw. Deckel 15 kann ebenfalls coaxial zu den Zapfen 26 eine scheibenförmige Verstärkung 28 aufweisen.

Um das Innenteil 3 im Aussenteil 2 zu sichern, können z.B. an den Aussenwänden 6 benachbart den Schlitzen 8 und den Rändern 9 nach innen ragende, schmale Vorsprünge 35 angeformt sein, welche in entsprechende Vertiefungen 36 im Innenteil 3 einrasten. Solche schmale Vorsprünge an elastischen Wandteilen lassen sich beim Spritzgiessen problemlos bei bloss zweiteiligen Formwerkzeugen entformen. Bei dieser Variante sind nach dem Zusammenbau die beiden Teile 2, 3 unlösbar miteinander verbunden. Eine andere Variante zur besseren Verbindung der Teile 2, 3 ist in Fig. 8 dargestellt und umfasst am Boden 4 angeformte Vorsprünge 37, zwischen denen und den Wänden 6 die Wände 17 eingeklemmt werden.

Vorzugsweise wird der Bausatz im nichtmontierten Zustand der Würfel geliefert. Kinder können nämlich die Würfel sehr gut selbst zusammenbauen und haben Spaß daran. Damit entfallen die Kosten für die Montage, sodass das Spielzeug preiswerter angeboten werden kann. Zudem hat dies den Vorteil, dass das Kind z.B. verschiedene Farben nach Belieben kombinieren kann, womit verblüffende Farbeffekte erzielt werden können. Zudem können die Aussenteile 2 auch ohne Innenteile 3 im gleichen Raster wie zusammengesetzte Würfel verwendet werden, womit z.B. mit den Schlitzen 8 Türen dargestellt werden können.

Der beschriebene Bausatz und die damit hergestellten Würfel sind zum Spielen sehr attraktiv, weil sie das Anbauen in allen drei Dimensionen und zudem die Drehung zusammengesteckter Bausteine um die Achse der Zapfen 26 ermöglichen, was in vielen Anwendungsfällen zu verblüffenden Änderungen der hergestellten Spielzeugfiguren führt. Der mit dem Bausatz hergestelle Würfel ist der Grundbaustein des Bausatzes. Vorzugsweise umfasst dieser zusätzlich Dachelemente sowie zylindrische Stabelemente im gleichen Rastermass und der Möglichkeit der steckbaren Verbindung mit den Bohrungen 25 oder Zapfen 26.

## Patentansprüche

1. Bausatz zur Herstellung eines Spielzeugwürfels, umfassend mehrere Aussenteile (2) und mehrere in je eines der Aussenteile (2) einschiebbare Innenteile (3), wobei jedes Aussenteil (2) einen Boden (4) mit einer quadratischen Aussenfläche (5) und vier daran angeformte erste Seitenwände (6) mit quadratischer Aussenfläche (7) gleicher Kantenlänge (a) hat und in jeder der Seitenwände (6) vom freien Rand (9) ausgehend ein erster Schlitz (8) geformt ist, der am Ende in einer halbkreisförmigen ersten Abrundung (10) endet, deren Zentrum im Zentrum der betreffenden Aussenfläche (7) liegt, wobei jedes Innenteil (3) einen quadratischen Deckel (15) und daran angeformte, in die ersten Seitenwände (6) bündig einschiebbare zweite Seitenwände (17) hat, welche mittig vom freien Rand ausgehend zweite Schlitze (19) gleicher Breite wie die ersten Schlitze (8) haben, die in halbkreisförmigen zweiten Abrundungen (20) enden, deren Zentrum von der Aussenfläche (16) des Deckels (15) einen Abstand gleich der halben Kantenlänge (a) der Aussenteile (2) hat, wobei an der Aussenseite der zweiten Seitenwände (17) Flansche (21) bis zur Aussenfläche (16) des Deckels (15) angeformt sind, deren Dicke annähend der Dicke der ersten Seitenwände (6) und deren Breite annähend der Breite der ersten Schlitze (8) entspricht.

2. Bausatz nach Anspruch 1, wobei mindestens einige der Aussenteile (2) im Boden (4) und mindestens einige der Innenteile (3) im Deckel (15) eine zentrische Durchgangsbohrung (25) aufweisen, deren Radius gleich dem Radius der ersten und zweiten Abrundungen (10, 20) ist.

3. Bausatz nach Anspruch 2, wobei bei einigen weiteren der Aussenteile (2) am Boden (4) und/oder bei einigen weiteren der Innenteile (3) am Deckel (15) zentrisch ein nach aussen abstehender Zapfen (26) angeformt ist, dessen Durchmesser annähend dem Durchmesser der Durchgangsbohrungen (25) entspricht.

4. Bausatz nach Anspruch 3, wobei die Zapfen (26) rohrförmig sind und mindestens einen weiteren Längsschlitz (27) aufweisen.

5. Bausatz nach einem der Ansprüche 1 bis 4, wobei an den ersten Seitenwänden (6) fluchtend mit den ersten Schlitzen (8) auf der Innenseite weitere Flansche (11) angeformt sind, deren Breite gleich der Breite der zweiten Schlitze (19) und deren Dicke gleich der Dicke der zweiten Seitenwände (17) ist.

6. Bausatz nach einem der Ansprüche 1 bis 5, wobei die Höhe der zweiten Seitenwände (17) gleich der Kantenlänge (a) der Aussenflächen (7) der ersten Seitenwände (6) abzüglich der Wandstärke des Bodens (4) ist.

7. Bausatz nach einem der Ansprüche 1 bis 6, wobei die Aussenteile (2) und die Innenteile (3) zusammenwirkende Rastelemente (35, 36) aufweisen, welche im zusammengebauten Zustand des Würfels einrasten, sodass die beiden Teile (2, 3) unlösbar verbunden sind.

8. Bausatz nach einem der Ansprüchen 1 bis 7, wobei am Boden (4) auf der Innenseite Klemmelemente (37) angeformt sind, zwischen denen und den ersten Seitenwänden (4) die zweiten Seitenwände (17) im zusammengebauten Zustand des Würfels eingeklemmt sind.

9. Spielzeugwürfel, hergestellt mit einem Bausatz gemäss einem der Ansprüche 1 bis 8, wobei er auf allen sechs Seiten bis auf zentrische Bohrungen (25, 10, 20) bzw. Zapfen (26) ebene, durchgehende Aussenflächen (5, 7, 9, 16) aufweist.
